# EUROPÄISCHE PATENTSCHRIFT

(11) **EP 0 634 506 B1**
(45) Veröffentlichungstag und Bekanntmachung des Hinweises auf die Patenterteilung: **27.03.1996**
(21) Anmeldenummer: 94107886.7
(22) Anmeldetag: 21.05.1994
(51) Int. Cl.: D01H 4/08

(54) **Rotorspinnvorrichtung**
Rotor spinning device
Dispositif de filature à rotor

(30) Priorität: 12.07.1993 DE 4323213
(43) Veröffentlichungstag der Anmeldung: 18.01.1995
(73) Patentinhaber: W. SCHLAFHORST AG & CO., D-41061 Mönchengladbach (DE)
(72) Erfinder: Raasch, Hans, D-41239 Mönchengladbach (DE)
(74) Vertreter: Hamann, Arndt, Dipl.-Ing.

(56) Entgegenhaltungen:
- DE-A- 2 925 912
- FR-A- 2 294 255

## Beschreibung

Die Erfindung betrifft eine Rotorspinnvorrichtung gemäß dem Oberbegriff des Anspruchs 1.

Rotorspinnvorrichtungen sind beispielsweise durch die DE 36 36 182 A bekannt. Diese Literaturstelle beschreibt eine Spinnbox mit einem am Maschinengestell befestigten, besaugten Rotorgehäuse, in dem ein auf Stützscheiben gelagerter Spinnrotor umläuft. Das Rotorgehäuse ist nach vorne durch eine an einem Deckelelement angeordnete Kanalplatte, die einen in den Rotor greifenden Ansatz aufweist, luftdicht verschlossen.

Das schwenkbar gelagerte Deckelelement weist neben einer Faserbandeinzugswalze mit einem relativ langen Antriebsflansch und einem endseitig angeordneten Schneckenrad, eine über einen Antriebswirtel von einem Tangentialriemen angetriebene Auflösewalze sowie einen sich zwischen Auflösewalze und Spinnrotor erstreckenden, einteiligen Faserleitkanal auf. Die Schwenkachse des Deckelelementes liegt im hinteren Spinnboxbereich, vorzugsweise oberhalb der Antriebswelle der Faserbandeinzugswalze.

Zur Durchführung von, zum Beispiel, Wartungsarbeiten kann die Spinnbox geöffnet werden. In diesem Fall wird das Deckelelement entriegelt und um die Schwenkachse nach unten geklappt. Beim Verschwenken des Deckelelementes kommt sowohl der Antriebswirtel der Auflösewalze als auch das endseitig der Faserbandeinzugswalze angeordnete Schneckenrad außer Eingriff mit den zugehörigen Antriebsmitteln, das heißt, sie verlieren den Kontakt zu einem umlaufenden Tangentialriemen beziehungsweise einer Schnecke, die auf einer in Maschinenlängsrichtung verlaufenden Antriebswelle angeordnet ist. Die Faserbandauflöseeinrichtung läuft daher in den Stillstand aus. Gleichzeitig wird über ein Hebelgestänge das Abbremsen des Spinnrotors eingeleitet.

Nachteilig bei dieser Art von Spinnboxen ist vor allem die Einbaulage der Schwenkachse. Die relativ weit hinter dem Rotor angeordnete Schwenkachse führt zu ungünstigen geometrischen Verhältnissen und damit zu gewissen Problemen beim Einschwenken des die Faserleitkanalmündung aufweisenden Kanalplattenansatzes in die Rotoröffnung.

Außerdem treten bei diesen bekannten Anordnungen Schwierigkeiten auf, wenn der Einbau einer Schmutzabscheidung realisiert werden soll.

Die EP 0 197 442 B beschreibt verschiedene Bauarten von schwenkbar angeordneten Spinnboxen. Es werden Spinnboxen gezeigt, die ein einteiliges, alle Spinnkomponenten beherbergendes, als Ganzes schwenkbares Grundgehäuse aufweisen, das durch eine einfache Abdeckung verschlossen werden kann sowie Spinnvorrichtungen, die aus zwei Hauptbaugruppen bestehen. Die erste Hauptbaugruppe wird dabei durch einen Tragrahmen gebildet, der außer einer Stützscheibenlagerung für die Rotorwelle auch das nach vorne hin offene Rotorgehäuse aufweist. Diese Baugruppe ist um eine horizontale, oberhalb des Rotorgehäuses angeordnete Drehachse schwenkbar gelagert. Die zweite Hauptbaugruppe besteht aus einem Deckelelement, das das Rotorgehäuse verschließt. Dieses Deckelelement weist neben der Faserbandeinzugswalze, eine Auflösewalze sowie einen einteiligen Faserleitkanal auf. Die Schwenkachse des Deckelelementes wird durch eine in Maschinen längsrichtung verlaufende Antriebswelle für den Faserbandeinzug gebildet. Da die Schwenkachse des Deckelelementes auch bei diesen Spinnboxen relativ weit hinter der Rotormündung liegt, ergeben sich auch hier die vorgenannten Probleme.

Des weiteren ist durch die FR-PS 2 294 255 die den Oberbegriff des Anspruchs 1 bildet, eine Offenend-Spinnmaschine bekannt, deren Rotorspinnvorrichtungen jeweils eine ortsfest am Maschinengestell angeordnete Lagereinrichtung für einen in einem Rotorgehäuse umlaufenden Spinnrotor sowie ein schwenkbar angeordnetes Deckelelement zum Verschließen des Rotorgehäuses aufweisen.

Das Deckelelement ist dabei um eine orthogonal zur Rotorachse ausgerichtete Schwenkachse, die etwa senkrecht unterhalb der Rotoröffnung angeordnet ist, drehbar gelagert. Im Deckelgehäuse ist neben einer Faserbandeinzugswalze eine Auflösewalze sowie eine Schmutzabscheidung angeordnet. Die Schmutzabscheidung verfügt über eine unterhalb der Auflösewalze angeordnete Schmutzsammelkammer, die durch ein verfahrbar angeordnetes Wartungsgerät pneumatisch entsorgt werden kann.

Nachteilig bei dieser bekannten Einrichtung ist vor allem die Art Ihrer Schmutzentsorgung. Insbesondere bei langen Spinnmaschinen, das heißt, bei Spinnmaschinen mit einer Vielzahl von Spinnstellen ist aufgrund der pe iodisch erfolgenden Schmutzentsorgung ein einwandfreier Betrieb der Spinneinrichtung nicht immer gewährleistet.

Ausgehend vom vorgenannten Stand der Technik liegt der Erfindung die Aufgabe zugrunde, die bekannten Rotorspinnvorrichtungen zu verbessern.

Diese Aufgabe wird erfindungsgemäß durch eine Vorrichtung gelöst, wie sie Gegenstand des Anspruches 1 ist.

Die erfindungsgemäße Anordnung der Schwenkachse hat den Vorteil, daß der am Deckelelement angeordnete, die Faserleitkanalmündung aufweisende Kanalplattenansatz beim Einschwenken in die Rotoröffnung nur einem sehr geringen vertikalen Versatz unterworfen ist, das heißt, der Kanalplattenansatz gleitet horizontal und nahezu geradlinig in die Rotoröffnung. Dieses geradlinige Einschwenken des Kanalplattenansatzes ermöglicht es, die Faserleitkanalmündung in einem geringen Abstand zur Faserrutschwand des Rotors zu positionieren, was insbesondere hinsichtlich des Aufbringens gestreckter Einzelfasern auf die Faserrutschwand vorteilhaft ist und sich positiv auf das Spinnergebnis auswirkt. Die spezielle Anordnung der Schwenkachse ermöglich außerdem die Integration einer Schmutzabscheidung direkt in das Deckelelement und damit das Erstellen einer sehr kompakten, gut zugängigen Rotorspinnvorrichtung.

Außerdem weist die Schmutzabscheidung eine unterhalb der Auflösewalze angeordnete Schmutzkammer auf, die über einen kurzen, rückwärtigen Anschlußstutzen an eine über eine Filterkammer mit einer Unterdruckquelle verbundene Schmutzabsaugleitung angeschlossen ist. Die gewählte Anordnung der Kupplungsstelle von Anschlußstutzen und Schmutzabsaugleitung oberhalb der Schwenkachse sowie deren spezielle Ausbildung führen dazu, daß das Deckelelement sehr weit geöffnet werden kann, was die Spinnbox sehr wartungsfreundlich macht. Außerdem wird bei einer solchen Ausbildung der Schmutzabscheideeinrichtung das Handling des Deckelelementes, zum Beispiel, bei einem verschleißbedingten Austausch in keiner Weise beeinträchtigt.

In bevorzugter Ausführungsform weisen der mit dem Deckelelement verschwenkbare Anschlußstutzen der Schmutzkammer und die stationär am Maschinenrahmen befestigte Schmutzabsaugleitung flanschartige Endbereiche mit aufeinander abgestimmten Dichtmitteln auf, die sicherstellen, daß im Betriebszustand, das heißt, bei geschlossener Spinnbox, die unterhalb der Auflösewalze angeordnete Schmutzkammer automatisch an die Absaugeinrichtung der Spinnmaschine angeschlossen ist.

In weiterer Ausbildung der Erfindung ist vorgesehen, daß der das Rotorgehäuse und die Stützscheibenlagerung aufnehmende Tragrahmen über seitliche Boxenwände am Spinnmaschinengrundrahmen festgelegt wird. Vorteilhafterweise weisen die Boxenwände an ihren Unterseiten nach vorne kragende Ausleger auf, an denen, über Beschlagselemente, das Deckelelement schwenkbar befestigt ist.

In bevorzugter Ausführungsform wird die Schwenkachse dabei durch kurze Bolzen oder dergleichen gebildet. Die Bolzen durchfassen geschlitzte Ausnehmungen, die in seitlichen Befestigungslaschen das Deckelelement angeordnet sind und werden durch Sicherungsmittel, die die geschlitzten Ausnehmungen nach vorne verschließen, gesichert. Das Deckelelement kann im geöffneten Zustand, nach Lösen der Sicherungsmittel, problemlos ausgebaut werden, wobei das Auswechseln weder durch die Schwenkachse, noch durch den rückwärtigen Anschlußstutzen der Einzelschmutzabscheidung beeinträchtigt wird.

Die erfindungsgemäße Anordnung der Schwenkachse beziehungsweise der Spinnboxantriebe, die vorzugsweise etwa auf gleicher Höhe, in Reihe hintereinanderliegend angeordnet sind, ergibt unterhalb der Stützscheibenlagerung beziehungsweise oberhalb der Schwenkachse ausreichend Raum für eine Schmutzabsaugleitung sowie deren Kupplungseinrichtung mit dem Anschlußstutzen der im schwenkbaren Deckelelement angeordneten Schmutzkammer. In bevorzugter Ausführungsform ist dabei der den Antriebswirtel der Auflösewalze von unten beaufschlagende Tangentialriemen zwischen der Schwenkachse und einer parallel angeordneten, maschinenlangen Antriebswelle für den Faserbandeinzug angeordnet.

Weitere Einzelheiten der Erfindung sind einem nachfolgend anhand der Zeichnungen erläuterten Ausführungsbeispiel entnehmbar.

Es zeigen:
- Fig. 1: eine OE-Spinnmaschine mit beidseitig angeordneten Rotorspinnvorrichtungen, in Seitenansicht,
- Fig. 2: eine erfindungsgemäße Rotorspinnvorrichtung in Betriebsstellung, teilweise geschnitten,
- Fig. 3: die Rotorspinnvorrichtung gemäß Fig. 2, im geöffneten Zustand.

In Fig. 1 ist ein insgesamt mit 1 bezeichneter Spulautomat dargestellt. Solche Spulautomaten besitzen einen zentralen Maschinengrundrahmen 2, an dem beidseitig Arbeitsstellen 3 angeordnet sind. Die Arbeitsstellen 3 weisen als wesentliche Bauteile jeweils ein Spulaggregat 4 sowie eine Rotorspinnvorrichtung 5 auf. Die Rotorspinnvorrichtungen 5 verarbeiten das in Spinnkannen 6 vorgelegte Faserband 7 zu einem Faden 8. Der Faden 8 wird auf den Spulaggregaten 4 zu einer Kreuzspule 9 aufgewickelt. Wie angedeutet, ist die Kreuzspule 9 während des Wickelprozesses in einem Spulenträger 10 gehalten und wird von einer Antriebswelle 11, die mit annähernd Fadenabzugsgeschwindigkeit umläuft, beaufschlagt.

Die Rotorspinnvorrichtungen 5 weisen, wie in den Fig. 2 und 3 dargestellt, einen über Boxenwände 12 sowie entsprechenden Befestigungselementen 13 stationär am Maschinengrundrahmen 2 befestigten Tragrahmen 14 auf. An diesem Tragrahmen 14 sind neben einer Stützscheibenlageranordnung 15 sowie einem Axiallager 16 ein Rotorgehäuse 17 angeordnet. In dem über eine Saugleitung 18 an eine Unterdruckquelle 19 angeschlossenen Rotorgehäuse 17 läuft ein Spinnrotor 20 um, der mit seiner Rotorwelle 21 im Keilspalt zweier Stützscheibenpaare gelagert ist. Die Rotorwelle 21 wird dabei, wie üblich, vom Untertrum eines Tangentialriemens 22, der durch eine Druckrolle 23 angestellt wird, beaufschlagt.

Das nach vorne offene Rotorgehäuse 17 wird durch eine im Deckelelement 24 befestigte Kanalplatte 25 abgedichtet. Die Kanalplatte 25 weist einen zentrisch angeordneten, die Kanalplatte 25 nach vorne überragenden Ansatz 26 auf. Im Ansatz 26 sind eine Fadenabzugsdüse 27 sowie der Mündungsbereich des Faserleitkanales 28 angeordnet.

Das auf einer Schwenkachse 29 beweglich gelagerte Deckelelement 24 weist außer der Kanalplatte 25 auch die Faserbandauflösekomponenten 30 auf. Das heißt, im Deckelelement 24 sind neben einer Faserbandeinzugswalze 31, die über ein endseitig angeordnetes Schneckenrad 32 mit der Schnecke 33 einer in Maschinenlängsrichtung verlaufenden Antriebswelle 34 kämmt und über eine Elektrokupplung 35 definiert zuschaltbar ist, eine Auflösewalze 36 sowie einen einteiligen Faserleitkanal 28 auf. Der Wirtel 37 der Auflösewalze 36 wird dabei durch das Untertrum eines Tangentialriemens 38 angetrieben.

Das Auflösewalzengehäuse sowie eine unterhalb der Auflösewalze 36 angeordnete Schmutzkammer 41 ist durch einen Deckel 39 verschließbar, der durch einen Riegel 40 gesichert ist. Die unterhalb der Auflösewalze 36 als Teil einer Einzelschmutzabscheidung 42 angeordnete Schmutzkammer 41 ist über einen rückwärtigen Anschlußstutzen 43 an eine Schmutzabsaugleitung 44 angeschlossen, die ihrerseits über eine Filterkammer 51 mit der Unterdruckquelle 19 in Verbindung steht. Der Kupplungsbereich 45 dieser beiden Leitungen liegt bei geschlossener Spinnbox, wie in Fig. 2 dargestellt, knapp oberhalb der Schwenkachse 29.

Die Schwenkachse 29, um die das Deckelelement 24 wie in Fig. 3 angedeutet, kippbar gelagert ist, wird vorzugsweise durch kurze Bolzen 46 gebildet, die in nach vorne kragenden Auslegern 47 der Boxenwände 12 angeordnet sind. Die Bolzen 46 fassen dabei in schlitzartige Ausnehmungen 49, die an Befestigungslaschen 48 des Deckelementes 24 angeordnet sind. Die in den schlitzartigen Ausnehmungen 49 drehbar gehalterten Bolzen 46 werden über Sicherungsmittel 50 arretiert.

Das, wie in Fig. 3 dargestellt, in Richtung S verschwenkbare Deckelelement 24 kann nach Lösen der Sicherungsmittel 50 problemlos als Ganzes ausgebaut werden, ohne das es dabei zu einer Behinderung durch die pneumatische Schmutzabsaugeinrichtung 42 kommt. Die erfindungsgemäße Anordnung der Schwenkachse 29 etwa senkrecht unter der Rotoröffnung 52 führt außerdem dazu, daß der beim Einschwenken des Kanalplattenansatzes 26 zu berücksichtigende vertikale Versatz sehr gering wird und daher der Mündungsbereich des Faserleitkanales 28 sehr nahe an die Faserrutschwand des Rotors 20 herangelegt werden kann, was sich sehr positiv auf das Spinnergebnis auswirkt.

## Patentansprüche

1. Rotorspinnvorrichtung mit einem ortsfest am Gestell (2) einer Spinnmaschine (1) angeordneten, eine Lagerung (16) mit einem Spinnrotor (20) und ein Rotorgehäuse (17) aufweisenden Tragrahmen (14) sowie einem das Rotorgehäuse (17) abdeckenden, schwenkbar gelagerten Deckelelement (24), das eine Faserbandeinzugswalze (31), eine Auflösewalze (36), einen in die Rotoröffnung eintauchanden Faserleitkanal (28) und eine Fadenabzugsöffnung (27) aufweist, wobei
das Deckelement (24) um eine orthogonal zur Rotorachse (21) ausgerichtete, etwa senkrecht unterhalb der Rotoröffnung (52) angeordnete Schwenkachse (29) drehbar gelagert ist und das Deckelement (24) eine Schmutzabscheidung (42) mit einer unterhalb der Auflösewalze (36) angeordneten Schmutzkammer (41) aufweist, daduch gekennzeichnet, daß die Schmutzkammer (41) über einen rückwärtigen, an der zum Spinnrotor (20) weisenden Seite des Deckelelementes (24) angebrachten Anschlußstutzen (43) mit einer an eine Unterdruckquelle (19) angeschlossenen Schmutzabsaugleitung (44) verbunden ist, wobei die Kupplungsstelle (45) des Anschlußstutzens (43) und der Schmutzabsaugleitung (44) oberhalb der Schwenkachse (29) liegt.

2. Rotorspinnvorrichtung nach Anspruch 1, dadurch gekennzeichnet, daß der Anschlußstutzen (43) und die Schmutzabsaugleitung (44) jeweils einen flanschartigen Endbereich (54, 55) mit aufeinander abgestimmten Dichtmitteln aufweisen.

3. Rotorspinnvorrichtungnach Anspruch 1 und 2, dadurch gekennzeichnet, daß bei der Verwendung einer Stützscheibenlagerung (15) der das Rotorgehäuse (17) aufnehmende Tragrahmen (14) über Boxenwände (12) am Maschinengestell (2) der Spinnmaschine befestigt ist, wobei an Auslegern (47) der Boxenwände (12), um die Schwenkachse (29) drehbar, das Deckelement (24) gelagert ist.

4. Rotorspinnvorrichtung nach Anspruch 3, dadurch gekennzeichnet, daß die Schwenkachse (29) durch kurze Bolzen (46) gebildet wird, die in Bohrungen an den Auslegern (47) gelagert, mit geschlitzten Ausnehmung (49) in Befestigungslaschen (48) des Deckelementes (24) korrespondieren.

5. Rotorspinnvorrichtung nach Anspruch 4, dadurch gekennzeichnet, daß die Bolzen (46) innerhalb der Ausnehmung (49) durch Sicherungsmittel (50) arretiert sind.

6. Rotorspinnvorrichtung nach einem oder mehreren der vorherigen Ansprüche, dadurch gekennzeichnet, daß, in Spinnboxvorderansicht gesehen, die Schwenkachse (29) und die Antriebe (38, 34) für die Auflösewalze (36) beziehungsweise die Faserbandeinzugswalze (31), etwa auf gleicher Höhe liegend, hintereinander angeordnet sind.

7. Rotorspinnvorrichtung nach Anspruch 6, dadurch gekennzeichnet, daß zwischen der Schwenkachse (29) und einer parallel angeordneten Antriebswelle (34) für den Faserbandeinzug ein umlaufender Tangentialriemen (38) angeordnet ist, der einen Antriebswirtel (37) der Auflösewalze (36) von unten beaufschlagt.

## Claims

1. Rotor spinning device with a bearing frame (14) arranged fixed on the support (2) of a spinning machine (1), comprising a bearing (16) with a spinning rotor (20) and a rotor housing (17), and a pivot-mounted cover element (24) covering the rotor housing (17), which cover element comprises a sliver feed roller (31), a combing roller (36), a fibre guide passage (28) dipping into the rotor opening and a fibre drawing opening (27), whereby the cover element (24) is rotatably mounted about a pivot axle (29) aligned orthogonally in relation to the rotor axle (21), arranged roughly perpendicular beneath the rotor opening (52) and the cover element (24) comprises a dirt separator (42) with a dirt chamber (41) arranged beneath the combing roller (36), characterised in that the dirt chamber (41) is connected by a backward connection arm (43) attached to the side of the cover element (24) pointing towards the spinning rotor (20), to a dirt removal pipe (44) connected to a low pressure source (19), whereby the coupling arm (45) of the connection arm (43) and the dirt removal pipe (44) is positioned above the pivot axle (29).

2. Rotor spinning device according to Claim 1, characterised in that the connection arm (43) and the dirt removal pipe (44) each have a flange-like end section (54, 55) with co-ordinated sealing means.

3. Rotor spinning device according to Claim 1 and 2, characterised in that on using a support disc bearing (15) the bearing frame (14) accommodating the rotor housing (17) is secured by box walls (12) to the machine support (2) of the spinning machine, whereby on side arms (47) of the box walls (12) the cover element (24) is mounted rotatably about the pivot axle (29).

4. Rotor spinning device according to Claim 3, characterised in that the pivot axle (29) is formed by short bolts (46), which mounted in bores on the side arms (47) correspond with a slotted recess (49) in securing straps (48) of the cover element (24).

5. Rotor spinning device according to Claim 4, characterised in that the bolts (46) are secured inside the recess (49) by securing means (50).

6. Rotor spinning device according to one or several of the preceding Claims characterised in that viewed from the front of the spinning box the pivot axle (29) and the drives (38, 34) for the combing roller (36) or the sliver feed roller (31) are arranged behind one another approximately at the same height.

7. Rotor spinning device according to Claim 6, characterised in that between the pivot axle (29) and a drive shaft (34) arranged in parallel for the sliver feed a rotating tangential belt (38) is arranged which pushes a drive whorl (37) of the combing roller (36) from below.

## Revendications

1. Dispositif de filage à rotor comprenant un cadre porteur (14) qui est monté fixe sur le bâti (2) d'un métier à filer (1) et qui comporte un montage sur paliers (16) comprenant un rotor de filage (20) et un carter de rotor (17), ainsi qu'un élément de recouvrement (24) qui recouvre le carter (17) du rotor, qui est monté pivotant et qui comporte un cylindre (31) d'alimentation en rubans de fibres, un cylindre d'ouverture (36), un canal de guidage des fibres (28) pénétrant dans l'ouverture du rotor et une ouverture d'appel du fil (27), cependant que l'élément de recouvrement (24) est monté tournant autour d'un axe de pivotement (29) qui est dirigé perpendiculairement à l'axe (21) du rotor et qui est disposé à peu près à la verticale au-dessous de l'ouverture (52) du rotor, et que l'élément de recouvrement (24) présente un dispositif de séparation des salissures (42) pourvu d'une chambre à salissures (41) qui est disposée au-dessous du cylindre d'ouverture (36), caractérisé par le fait que la chambre à salissures (41) est reliée à un conduit d'aspiration des salissures (44) raccordé à une source de dépression (18), et ce, par l'intermédiaire d'une tubulure de raccordement arrière (43) montée sur le côté de l'élément de recouvrement (24) qui est dirigé vers le rotor de filage (20), cependant que l'endroit (45) de l'accouplement de la tubulure de raccordement (43) et du conduit d'aspiration des salissures (44) est situé au-dessus de l'axe de pivotement (29).

2. Dispositif de filage à rotor selon la revendication 1, caractérisé par le fait que la tubulure de raccordement (43) et le conduit d'aspiration des salissures (44) présentent chacun une région d'extrémité analogue à une bride (54, 55) qui est pourvue de moyens d'étanchéité accordés entre eux.

3. Dispositif de filage à rotor selon la revendication 1 ou 2, caractérisé par le fait que, dans le cas de l'utilisation d'un montage sur paliers à disques d'appui (15), le cadre porteur (14) qui reçoit le carter (17) du rotor est fixé au bâti (2) du métier à filer par l'intermédiaire de parois de boîte (12), l'élément de recouvrement (24) étant monté tournant autour de l'axe de pivotement (29) sur des potences (47) des parois de boîte (12).

4. Dispositif de filage à rotor selon la revendication 3, caractérisé par le fait que l'axe de pivotement (29) est constitué par des goujons de faible longueur (46) qui coopèrent avec un évidement fendu (49) ménagé dans des pattes de fixation (48) de l'élément de recouvrement (24) en étant montés tournants dans des perçages des potences (47).

5. Dispositif de filage à rotor selon la revendication 4, caractérisé par le fait que les goujons (46) sont bloqués à l'intérieur de l'évidement (49) par des moyens de blocage (50).

6. Dispositif de filage à rotor selon une ou plusieurs des revendications précédentes, caractérisé par le fait que, sur une vue de face de la boîte de filage, l'axe de pivotement (29) et les entraînements (38, 34) qui sont destinés au cylindre d'ouverture (36) et au cylindre (31) d'alimentation en rubans de fibres, respectivement, sont disposés les unes derrière les autres en étant situés à peu près à la même hauteur.

7. Dispositif de filage à rotor selon la revendication 6, caractérisé par le fait qu'une courroie tangentielle tournante (38) agissant depuis le bas sur une noix d'entraînement (37) du cylindre d'ouverture (36) est disposée entre l'axe de pivotement (29) et un arbre d'entraînement (34) qui est disposé parallèlement à cet axe et qui est destiné à l'alimentation en rubans de fibres.
